# EUROPÄISCHE PATENTSCHRIFT

(11) **EP 0 431 359 B1**
(45) Veröffentlichungstag und Bekanntmachung des Hinweises auf die Patenterteilung: **05.10.1994**
(21) Anmeldenummer: 90121811.5
(22) Anmeldetag: 14.11.1990
(51) Int. Cl.: E04D 13/03

(54) **Klammer für die Befestigung von Kunststoff- oder Glasscheiben eines Lichtdachs oder Oberlichts**
Clamp for fixing plastic- or glass panels of roof lights or skylights
Pince de fixation pour des panneaux en matière plastique ou en verre d'une lucarne ou d'une fenêtre de toit

(30) Priorität: 07.12.1989 IT 3077589 U
(43) Veröffentlichungstag der Anmeldung: 12.06.1991
(73) Patentinhaber: Caoduro, Paolo, I-36010 Zane' (Vicenza) (IT); Caoduro, Carlo, I-36010 Monticello Conte Otto (Vicenza) (IT)
(72) Erfinder: Caoduro, Paolo, I-36010 Zane' (Vicenza) (IT); Caoduro, Carlo, I-36010 Monticello Conte Otto (Vicenza) (IT)
(74) Vertreter: Grünecker, Kinkeldey, Stockmair & Schwanhäusser Anwaltssozietät

(56) Entgegenhaltungen:
- FR-A- 2 067 819
- FR-A- 2 168 106
- FR-A- 2 414 101
- GB-A- 2 081 355

## Beschreibung

Die Erfindung bezieht sich auf eine Klammer für die Befestigung von Kunststoff- oder Glasscheiben eines Lichtdachs oder Oberlichts.

Für die Befestigung von Kunststoff- oder Glasscheiben an einem zuvor erstellten Gerüst für ein Lichtdach oder Oberlicht in einem Industrie- oder Wohngebäude sind derzeit Klammern auf dem Markt, welche im Querschnitt eine sehr beträchtliche Dicke aufweisen, um dadurch zu vermeiden, daß sich insbesondere das obere Teil der Klammer unter dem Einfluß von durch die ständige Biegebelastung durch ein von ihr festgehaltenes Bedachungselement hervorgerufenen Ermüdungserscheinungen verformt.

Eine derartige Ausbildung gewährleistet zwar einen sicheren und auch dauerhaften Sitz der Klammer, aus dem beträchtlich verstärkten Querschnitt ergeben sich jedoch erheblich vergrößerte Abmessungen und ein größeres Gewicht der Klammer in Verbindung mit erhöhtem Zeit- und Kostenaufwand bei ihrer Fertigung und Verarbeitung.

Ein Ziel der Erfindung ist die Schaffung einer Klammer der genannten Art, bei welcher eine Verringerung der Querschnittsgröße und der Gesamtabmessungen durch die Verwendung einer Sicherheits-Zugschraube ermöglicht ist, um dadurch das Gewicht einer mit solchen Klammern erstellten Konstruktion möglichst niedrig zu halten, woraus sich beträchtliche wirtschaftliche Vorteile ergeben, und um eine möglichst lange Standzeit und erhöhte Widerstandsfähigkeit der Klammer gegenüber fortdauernder Belastung zu gewährleisten.

Eine Oberlicht-Befestigungsklammer gemäß dem Oberbegriff des Anspruches 1 ist mit der FR-A-73 01357 bekannt geworden. Bei dieser brannten Befestigungsklammer ist ein erstes Profilelement vorgesehen, welches unterhalb der zu pressenden Fläche des Oberlichtes liegt, sowie ein zweites Profilelement, welches von oben auf die zu pressende Fläche aufdruckt. Das zweite Profilelement weist an einer dem ersten Profilelement zugewandten Fläche eine Verzahnung auf. Ein als Blattfeder ausgebildetes Halteelement ist vorgesehen, welches in diese Verzahnung eingreift und die beiden Profilelemente miteinander verbindet.

Eine weitere Befestigungseinrichtung für ein Oberlicht ist mit der GB-A-2081355 bekannt geworden. Bei dieser bekannten Befestigungseinrichtung wird eine Rahmentragstruktur verwendet, die eine Stützeinrichtung aufweist, auf die die PVC-Schale des Oberlichtes aufgelegt ist. Ein Profilelemet ist vorgesehen, welches diese Stützstruktur teilweise seitlich abdeckt und mit einem oberen Haltebereich auf dem Rand des Oberlichtes aufliegt. Das Halteelement wird durch eine Zugschraube auf die Stützstruktur aufgedrückt.

Ausgehend von diesem Stand der Technik liegt der vorliegenden Erfindung die Aufgabe zugrunde, eine Oberlicht-Befestigungsklammer zu schaffen, bei welcher einerseits die Gesamtabmessungen und das Gewicht verringert sind, bei welcher aber andererseits eine lange Lebensdauer und eine erhöhte Widerstandsfähigkeit der Klammer gegenüber der wirkenden Biegebelastung gegeben ist.

Diese Aufgabe wird erfindungsgemäß durch den Gegenstand des Anspruches 1 gelöst.

Zu bevorzugende Weiterbildungen der Erfindung sind Gegenstand der Unteransprüche.

Im folgenden ist ein Ausführungsbeispiel der Erfindung anhand der Zeichnung erläutert. Es zeigen:
- Fig. 1: eine zerlegte Schrägansicht einer mit einer Sicherheits-Zugschraube versehenen Befestigungsklammer in einer Ausführungsform der Erfindung, und
- Fig. 2: eine teilweise im Schnitt dargestellte Profilansicht der Klammer im zusammengebauten Zustand.

Wie man in den Figuren der Zeichnung erkennt, setzt sich eine Befestigungsklammer 1 im wesentlichen aus zwei Profilelementen 2 und 3 und einer diese miteinander verbindenden Sicherheits-Zugschraube 4 zusammen.

Die Sicherheits-Zugschraube 4 hat einen Schaft 5 mit einem Sechskantkopf 6 und einem Gewinde 7 für die Aufnahme einer Mutter 9 unter Zwischenlage einer Scheibe 8.

Die beiden Profilelemente 2 und 3 der Klammer 1 sind jeweils mit gezahnten Flächen 10, 11 bzw. 12 und Bohrungen 13, 14, 15 bzw. 16 versehen, von denen die Bohrung 13 ein Gewinde aufweist. Das Profilelement 3 hat ferner ein Langloch 17, welches der Aufnahme einer Schraube 18 unter Zwischenlage einer Scheibe 19 dient und eine gewisse Verschiebung des Profilelements 3 ermöglicht.

Das Profilelement 2 hat vorzugsweise einen erhöhten Wulst 20, an den sich ein verlängerter Schenkel 21 anschließt.

Das Profilelement 3 hat ebenfalls einen verlängerten Schenkel 22, auf welchen eine Dichtungs- oder Schutzkappe 23 aufsteckbar ist.

Nach der Befestigung des Profilelements 2 auf einer vorbereiteten Unterlage mittels die Bohrungen 14 durchsetzender Schrauben wird eine Kunststoff- oder Glasscheibe eines Lichtdachs oder Oberlichts so auf das Profilelement 2 aufgelegt, daß ihr Rand auf dem erhöhten Wulst 20 desselben ruht.

Darauf wird dann das Profilelement 3 mit der zuvor auf seinen verlängerten Schenkel 22 aufgesteckten Dichtungs- oder Schutzkappe 23 mittels der unter Zwischenlage der Scheibe 19 in die Gewindebohrung 13 eingeschraubten Schraube 18 mit dem Profilelement 2 verbunden.

In die Bohrungen 15 und 16 der beiden Profilelemente 2 und 3 der auf diese Weise zusammengebauten Befestigungsklammer 1 wird nun die Sicherheits-Zugschraube 4 eingeführt.

Abschließend wird dann der verlängerte Schenkel 22 des Profilelements 3 mit der darauf aufgesteckten Kappe 23 unter durch das Langloch 17 ermöglichter Verschiebung auf die Oberseite des Rands der Scheibe des Lichtdachs oder Oberlichts aufgesetzt und durch Einschrauben der Schraube 18 in die Gewindebohrung 13 des Profilelements 2 in der so vorgegebenen Lage gesichert.

Außerdem wird die Sicherheits-Zugschraube 4 mittels der Mutter 9 unter Zwischenlage der Scheibe 8 angezogen und unter die größtmögliche Zugspannung versetzt.

In diesem Zustand ist dann der Rand der Scheibe des Lichtdachs oder Oberlichts bestrebt, den verlängerten Schenkel 22 aufwärts zu verbiegen, was jedoch durch die Sicherheits-Zugschraube verhindert wird. Diese verhindert jede Art von Ermüdung der am stärksten belasteten Flächenteile, und insbesondere der Oberseite 24 des Profilelements 3.

Die erfindungsgemäße Befestigungsklammer bietet den offenkundigen Vorteil, daß die Sicherheits-Zugschraube 4 es erlaubt, die Querschnittsabmessungen der für den Zusammenbau der Klammer verwendeten Profilelemente beträchtlich zu verringern, woraus sich nicht unerhebliche Kostenersparnisse sowie kleinere Abmessungen und ein geringeres Gewicht der fertig zusammengebauten Befestigungsklammer ergeben. Darüber hinaus gewährleistet die Sicherheits-Zugschraube einen sicheren und dauerhaften Halt von unter Verwendung der Befestigungsklammer errichteten Lichtdächern oder Oberlichtern, indem sie jeder Art von Ermüdung der am stärksten belasteten Flächenteile vorbeugt.

## Patentansprüche

1. Oberlicht-Befestigungsklammer, mit:
einem ersten Profilelement (2), einem zweiten Profilelement (3) und einem Halteelement, welches das erste und das zweite Profilelement derart verbindet, daß ein Schenkel (21) des ersten Profilelementes (2) und ein Schenkel (22) des zweiten Profilelementes (3) aufeinander zu gedrückt werden,
**dadurch gekennzeichnet,**
daß das erste Profilelement und das zweite Profilelement jeweils mit einer Durchgangsbohrung (15, 16) versehen sind und
daß das Halteelement als zugschraube (4) ausgebildet ist,
welche diese beiden Bohrungen (15, 16) durchdringt und das Aufeinanderpressen der Schenkel (21, 22) bewirkt,
daß das erste Profilelement (2) eine gezahnte Fläche (10) aufweist, welche dem zweiten Profilelement (3) zugewandt ist,
daß das zweite Profilelement (3) eine gezahnte Fläche (12) aufweist, welche dieser gezahnten Fläche (10) des ersten Profilelementes (2) zugewandt ist und
daß in der gezahnten Fläche des ersten Profilelementes (2) eine Bohrung, in der gezahnten Fläche (12) des zweiten Profilelementes (3) ein Langloch vorgesehen ist, und
daß eine Schraube (18) vorgesehen ist, mit der das erste (2) und das zweite (3) Profilelement durch dieses Langloch (17) und die Bohrung (13) verschraubbar sind.

2. Oberlicht-Befestigungsklammer gemäß Anspruch 1**, dadurch gekennzeichnet,** daß die Bohrung (13) in der gezahnten Fläche (10) des ersten Profilelementes (2) als Gewindebohrung ausgestaltet ist.

3. Oberlicht-Befestigungsklammer gemäß einem der Ansprüche 1 und 2, **dadurch gekennzeichnet,** daß das erste Profilelement (2) einen erhöhten Wulst (20) aufweist, an den sich dieser Schenkel (21) anschließt.

4. Oberlicht-Befestigungsklammer gemäß einem der Ansprüche 1 bis 3, **dadurch gekennzeichnet,** daß eine Dichtungs- oder Schutzkappe (23) vorgesehen ist, welche auf den Schenkel (22) des zweiten Profilelementes (3) aufsteckbar ist.

## Claims

1. Skylight fastening clamp with a first profile element (2), a second profile element (3) and a retaining element which connects the first and second profile elements in such a way that one arm (21) of the first profile element (2) and one arm (22) of the second profile element (3) are pressed together, characterised in that the first profile element and the second profile element are each provided with a through hole (15, 16) and that the retaining element is constructed as a draw-in bolt (4) which passes through these two holes (15, 16) and causes the arms (21, 22) to be pressed against one another, that the first profile element (2) has a serrated surface (10) facing the second profile element (3), that the second profile element (3) has a serrated surface (12) facing this serrated surface (10) of first profile element (2), and that a hole is provided in the serrated surface of the first profile element (2) and a slot is provided in the serrated surface (12) of the second profile element (3), and that a screw (18) is provided with which the first (2) and second (3) profile elements can be screwed together through the said slot (17) and the hole (13).

2. Skylight fastening clamp according to claim 1, characterised in that the hole (13) in the serrated surface (10) of the first profile element (2) is constructed as a tapped hole.

3. Skylight fastening clamp according to claims 1 and 2, characterised in that the first profile element (2) has a raised bead (20) adjoined by the arm (21).

4. Skylight fastening clamp according to one of claims 1 to 3, characterised in that a sealing or protective cap (23) is provided with can be put onto the arm (22) of the second profile element (3).

## Revendications

1. Pince de fixation de lanterneau, comprenant un premier élément profilé (2), un second élément profilé (3) et un élément d'arrêt qui raccorde le premier et le second élément profilé de façon qu'une aile (21) du premier élément profilé (2) et une aile (22) du second élément profilé (3) soient pressées l'une sur l'autre,
caractérisée en ce que
le premier élément profilé et le second élément profilé sont munis chacun d'un trou de passage (15, 16), et
l'élément d'arrêt est réalisé sous la forme d'une vis de traction (4) qui traverse ces deux trous (15, 16) et qui provoque le pressage des ailes (21, 22) l'une sur l'autre,
le premier élément profilé (2) présente une surface dentée (10) qui est tournée vers le second élément profilé (3),
le second élément profilé (3) présente une surface dentée (12) qui est tournée vers cette surface dentée (10) du premier élément profité (2), et
un trou est prévu dans la surface dentée du premier élément profité (2) et un trou oblong est prévu dans la surface dentée (12) du second élément profité (3), et
il est prévu une vis (18) par laquelle le premier (2) et le second (3) élément profité peuvent être vissés à travers ce trou oblong (17) et le trou (13).

2. Pince de fixation de lanterneau suivant la revendication 1, caractérisée en ce que le trou (13) de la surface dentée (10) du premier élément profilé (2) est réalisé sous la forme d'un trou fileté.

3. Pince de fixation de lanterneau suivant l'une des revendications 1 et 2, caractérisée en ce que le premier élément profilé (2) présente un renflement rehaussé (20) auquel se raccorde cette aile (21).

4. Pince de fixation de lanterneau suivant l'une des revendications 1 à 3, caractérisée en ce qu'il est prévu une coiffe d'étanchéité ou de protection (23) qui peut être montée sur l'aile (22) du second élément profilé (3).
